# EUROPÄISCHE PATENTSCHRIFT

(11) **EP 0 978 379 B1**
(45) Veröffentlichungstag und Bekanntmachung des Hinweises auf die Patenterteilung: **25.05.2005**
(21) Anmeldenummer: 99112918.0
(22) Anmeldetag: 05.07.1999
(51) Int. Cl.: B41F 33/00

(54) **Einrichtung zur Zustandsanzeige einer Druckmaschine**
Status indicating device for a printing machine
Dispositif d'affichage d'état d'une machine à imprimer

(30) Priorität: 05.08.1998 DE 29813976 U
(43) Veröffentlichungstag der Anmeldung: 09.02.2000
(73) Patentinhaber: MAN Roland Druckmaschinen AG, 63075 Offenbach (DE)
(72) Erfinder: Zoll, Matthias, 55128 Mainz (DE); Schepp, Markus, 61381 Friedrichsdorf (DE)
(74) Vertreter: Stahl, Dietmar

(56) Entgegenhaltungen:
- EP-A- 0 724 958
- GB-A- 2 270 180

## Beschreibung

Druckmaschinen und insbesondere Bogenoffsetdruckmaschinen weisen eine Vielzahl von verstellbaren, betätigbaren und sonstigen beweglichen Einrichtungen auf. Beispiele hierfür sind die Gefahrenstellen absichernden Klapptritte bzw. Schiebeschutze. Weitere verfahrbare bzw. betätigbare Einrichtungen sind die Stapeltragplatten des Anlegers/Auslegers, ausbaubare und gegen andere Einrichtungen austauschbare Walzen, an andere Zylinder bzw. Walzen anstellbare Zylinder/Walzen und dergleichen. Die Vielzahl von Funktionen dieser Einrichtungen werden durch eine der Druckmaschine zugeordnete Steuerung ausgelöst und überwacht. Die Steuerung der Druckmaschine kann aus einem oder mehreren Rechnern bestehen, welche mit den entsprechenden Sensoren bzw. Aktuatoren/Stellantrieben in Verbindung stehen.

Die Bedienung einer Druckmaschine und insbesondere Bogenoffsetdruckmaschine erfolgt üblicherweise über einen der Maschine zugeordneten Leitstand. Dieser Leitstand umfaßt einen Monitor zur Zustandsanzeige sowie eine zugeordnete Bedieneinheit zur Eingabe von Daten bzw. zur Abänderung von Werten. Am Monitor des Leitstandes erfolgt eine Zustandsanzeige insbesondere in visualisierter Form, beispielsweise in Form eines Maschinenschemas. Durch Aufruf entsprechender Eingabemenues können entsprechende Werte eingegeben bzw. Einstellwerte verändert werden.

Die Vielzahl der beweglichen und betätigbaren Einrichtungen einer Bogenoffsetdruckmaschine stellt sehr hohe Anforderungen an das Bedienpersonal. Noch höhere Anforderungen ergeben sich im Falle von Störungen, da ein Maschinenstillstand wegen der Komplexität des Gesamtsystems eine Vielzahl von Ursachen haben kann. Demzufolge sind bereits Einrichtungen geschaffen worden, um im Falle von Störungen die entsprechenden Ursachen auffinden zu können und die Stillstandszeiten der Maschine zu minimieren.

Bekannt bei einer Bogenoffsetdruckmaschine ist ein in Form eines Panels ausgebildetes Maschinenschema, in welchem die einzelnen Elemente, Zylinder, Walzen und sonstigen Einrichtungen symbolisiert dargestellt sind. Den einzelnen symbolisierten Elementen sind zusätzlich Leuchtelemente zugeordnet, über die der Betätigungszustand des jeweiligen Bedienelementes darstellbar ist. So kann der Grund für das Nichtanlaufen der Maschine erkannt werden, beispielsweise dadurch, daß ein vom Bedienpult der Maschine nicht sichtbarer Schutz nicht vollständig geschlossen ist. Das Signal des zugeordneten Endschalters bzw. ein in der Steuerung daraus abgeleitetes Signal wird zur Ansteuerung des entsprechenden Leuchtmittels an der Maschinenanzeige verwendet.

Ein in der oben kurz skizzierten Weise geartetes Maschinenschema eignet sich jedoch nur für die Darstellung einer beschränkten Anzahl von im Betätigungszustand anzuzeigenden Komponenten. Weiterhin wird bei dieser Art der Zustandsanzeige lediglich der momentane Ist-Zustand der Druckmaschine visualisiert. Eine Analyse des Zustandekommens einer bestimmten Betriebsstörung ist damit nicht bzw. nur bedingt möglich.

### [Aufgabe der Erfindung]

Aufgabe der vorliegenden Erfindung ist es daher eine Einrichtung zur Zustandsanzeige einer Druckmaschine gemäß dem Oberbegriff von Anspruch 1 derartig zu erweitern, so daß unter Vermeidung der zuvorstehend genannten Nachteile eine einfache und auch die Analyse komplexer Betriebsstörungen ermöglichende Zustandsanzeige bzw. Zustandsüberwachung gegeben ist.

Gelöst wird diese Aufgabe durch die kennzeichnenden Merkmale von Anspruch 1. Weiterbildung der Erfindung ergeben sich aus den Unteransprüchen.

Gemäß der Erfindung ist vorgesehen, daß durch wenigstens einen der Steuerung der Druckmaschine zugeordneten Rechner bei Inbetriebnahme der Druckmaschine bzw. beim Starten des Rechnersystems zur Visualisierung der gesamten Druckmaschine verwertbare Daten generiert werden. Die von dem Rechner der Druckmaschinensteuerung erfaßten Signale der einzelnen Komponenten (Signale von Endschaltern, Sensoren, Stellantrieben und dgl.) werden während des Maschinenbetriebes fortlaufend zu den aktuellen Betriebszustand repräsentierende Daten umgewandelt. Dabei ist vorgesehen, daß die die Visualisierung der Maschinenkonfiguration betreffenden Daten in Verbindung mit den Maschinenzustand repräsentierenden Daten an einen weiteren Rechner gesandt werden, wobei dieser Rechner dem Leitstand der Druckmaschinen zugeordnet sein kann. In diesem Rechner (Leitstandrechner) erfolgt dann durch Auswerten der die Maschinenkonfiguration betreffenden Daten in Verbindung mit den Betriebszustand repräsentierenden Daten eine Visualisierung des Maschinenschemas.

Gemäß der Erfindung kann vorgesehen sein, daß der die Konfiguration der Maschine in Verbindung mit dem Betriebszustand repräsentierenden Daten empfangene Rechner dem Leitstand der Druckmaschine zugeordnet ist. Auf dem Monitor des Leitstandes ist dann ein grafisch aufbereitetes Maschinenschema mit einer grafischen Darstellung des jeweiligen Betriebszustandes (z. B. Klapptritt geöffnet) darstellbar. Dabei ist es möglich, das Maschinenschema bzw. einen entsprechenden Ausschnitt, der wählbar sein kann, dreidimensional darzustellen. Gemäß einer Weiterbildung der Erfindung kann vorgesehen sein, bei einer derartigen dreidimensionalen Darstellung der Maschine nebst den entsprechenden Betriebszuständen auch den Blickwinkel variabel und von einer Bedienperson wählbar zu gestalten. Somit ist es möglich, den jeweils interessierenden Teil der Druckmaschine vergrößert und in geeignet perspektivischer Darstellung anzuzeigen, so daß die Stellung bestimmter Elemente bzw. der Betätigungszustand verschiedener Komponenten in einfacher Weise erkennbar ist. Eine gezielte Fehlersuche bei Betriebsstörungen ist somit möglich.

Gemäß einer Weiterbildung der Erfindung kann vorgesehen sein, daß durch den die Maschinenkonfiguration in Verbindung mit dem Betriebszustand repräsentierende Daten empfangenden Rechner zusätzlich auch Videosignale von in der Maschine angeordneten Kameras bzw. einer durch eine Person gehandhabte Kamera zur Darstellung gebracht werden. So ist es möglich, auf dem Anzeigemonitor nach Öffnen eines Schutzes ein Videobild des geöffneten Druckwerkes mit den darin angeordneten Walzen, Zylindern auf dem Monitor zur Darstellung zu bringen.

Gemäß einer Weiterbildung der Erfindung kann vorgesehen sein, daß der die Maschinenkonfiguration in Verbindung mit dem Betriebszustand repräsentierenden Daten empfangende Rechner über ein Netzwerk von der Druckmaschine entfernt bzw. an einem speziellen Arbeitsplatz der Druckerei angeordnet ist. Auch ist es möglich, die entsprechenden Daten (Maschinenkonfiguration, Betriebszustand) über eine Einrichtung zur Datenfernübertragung an eine Servicestelle zu übertragen, wo sie dann durch einen entsprechenden Rechner mit Anzeigevorrichtung zur Darstellung aufbereitet werden. Im Falle von komplexen Betriebsstörungen kann dann qualifiziertes Service-Personal den Zustand der Maschine begutachten, ohne daß ein zeit- und kostenintensiver Vorort-Einsatz erforderlich ist. Diese Fernvisualisierung des Betriebszustandes der Maschinen ermöglicht insbesondere in Verbindung mit über Telefon gegebenen Anweisungen eine einfache Störungsbehebung. Gemäß einer Weiterbildung der Erfindung kann vorgesehen sein, daß vom qualifizierten Service-Personal über den entsprechenden Rechner auch Signale zur Beeinflussung der Maschinensteuerung abgegeben (gesendet) werden.

Durch die Erfindung werden Betriebszustände und Störungen einer Druckmaschine durch geeignete grafische und insbesondere dreidimensionale Visualisierung am Bildschirm angezeigt. Diese Anzeige ist an beliebigen Rechnern in einem Netzwerk verfügbar und kann femer auch über Femübertragungsstrecken (Ferndiagnose) abrufbar sein. Um ein schnelles Erfassen der dargestellten Zustände zu ermöglichen kann eine realitätsnahe Darstellung verwendet werden.

Durch die zuvorstehend angedeutete Möglichkeit des Zoomes bzw. der Auswahl der Perspektive ist es möglich, den Betrachtungspunkt nach Art einer Kamerafahrt optimal auszuwählen. Dabei sind gezielte Detail-Ansichten wählbar.

Gemäß einer Weiterbildung der Erfindung ist es möglich, die erfindungsgemäße Darstellung des Maschinenzustandes interaktiv zu gestalten. Hier kann vorgesehen sein, daß bestimmte daraestellte Elemente mit einem Maus-Zeiaer aktivierbar sind, was bspw. ein Öffnen eines Schutzes oder das Öffnen eines Schaltschrankes (Tür) ermöglicht. Selbstverständlich sind hierbei die dem Personenschutz dienenden Sicherheitsvorschriften zu beachten, insbesondere werden keine Personen gefährdenden Laufkommandos ausgelöst.

Erfindungsgemäß kann weiterbildend vorgesehen sein, daß zur genauen Störungsanalyse eine zeitliche Abfolge von aufeinander folgenden Betriebszuständen abrufbar sind (Recorderfunktion). Anhand des visualisierten Betriebszustandes ist dann verfolgbar, welche Elemente aufeinander folgend betätigt wurden bzw. welche Stellung diese eingenommen haben.

Bei einer bevorzugten Ausführungsform der Erfindung findet eine 3-D-Modulierungs-Sprache Verwendung. Eine bevorzugt verwendbare 3-D-Modulierungs-Sprache ist VRML (virtual reality modelling language) in der Version 2.0. VRML ist eine Scriptsprache, welche Funktionalitäts-Elemente verwendet.

Beim Einschalten der Druckmaschine bzw. des zur Druckmaschine gehörenden Steuerungsrechners wird aufgrund der Betriebsdaten (Druckmaschinen-Konfiguration) ein entsprechendes 3-D-Druckmaschinen-Modell als die die Maschinenkonfiguration repräsentierende Daten generiert. Hierzu stehen die Grundelemente einer Druckmaschine als VRML-Dateien in einem Speicher zur Verfügung.

Des weiteren erfolgt die Erläuterung eines Ausführungsbeispiels der Erfindung anhand der einzigen Zeichnung. Diese zeigt eine Druckmaschine sowie die erfindungsgemäße Übertragung der Konfigurations- und Zustandsdaten sowie deren Visualisierung.

### [Beispiele]

Eine als Bogenoffsetdruckmaschine ausgebildete Druckmaschine 1 weist eine als Rechner ausgebildete Steuerung 2 auf. Diese Steuerung 2 steht mit Sensoren 3 sowie Endschaltern 4 in Signalverbindung. Durch die Sensoren 3 und die Endschalter 4 werden Stellungen von beweglichen Elementen der Maschine und insbesondere die Stellungen von Schutzen / Klapptritten erfaßt und in Form von Signalen an die Steuerung 2 weitergeleitet. Die Steuerung 2 steht mit einem Speicher 5 in Signalverbindung, in dem zum einen die Konfiguration der Maschine in Form entsprechender Daten abgelegt sind und ferner standardisierte und zur Visualisierung verwertbare Daten der Maschinengrundmodule. Dies sind insbesondere die Module Anleger, Druckwerke, Lackiereinrichtungen, Trockner, Ausleger und dgl..

Beim Einschalten der Druckmaschine 1 bzw. der Steuerung 2 werden durch die im Speicher 5 enthaltenen Daten der Konfiguration der Druckmaschine 1 in Verbindung mit den grafisch verwertbaren Grundmodulen sowie aufgrund der den Betriebszustand der Maschine erfassenden Signalen der Sensoren 3 / Endschalter 4 Daten an einen Rechner 7 über eine Datenübertragung 6 gesendet. Durch diesen Rechner werden aus den empfangenden Daten an einem zugeordneten Monitor 8 insbesondere dreidimensional gestaltete Ansichten der Maschine in Verbindung der Stellung der bewegbaren Elemente gebildet. In der Figur ist wiedergegeben, daß an der Druckmaschine 1 ein Klapptritt geöffnet ist, was durch einen der Sensoren 3 bzw. Endschalter 4 über die Steuerung 2 feststellbar und in Form entsprechender Daten an den Rechner 7 übermittelbar ist. Auf dem Monitor 8 des Rechners 7 erfolgt eine entsprechend dreidimensionale Wiedergabe der Maschinenansicht, wobei über eine zugeordnete Eingabevorrichtung (Tastatur, Maus) sowohl der Ausschnitt der Maschinenansicht als auch der Blickwinkel auswählbar ist. Der geöffnete Klapptritt ist entsprechend grafisch in dieser Ansicht wiedergegeben.

Bei der Datenübertragung 6 kann es sich um ein Netzwerk innerhalb der Druckerei als auch um eine Einrichtung zur Datenfemübertragung handeln.

### [Bezugszeichenliste]

- 1: Druckmaschine (Bogenoffsetdruckmaschine)
- 2: Steuerung
- 3: Sensor
- 4: Endschalter
- 5: Speicher (Steuerung 2)
- 6: Datenübertragung (Netzwerk, Datenfernübertragung)
- 7: Rechner
- 8: Monitor

## Patentansprüche

1. Einrichtung zur Zustandsanzeige einer Druckmaschine, insbesondere Bogenoffsetdruckmaschine, wobei die Druckmaschine eine einen Rechner umfassende Steuerung aufweist und die Steuerung mit mehreren Signalgebem zur Erfassung der Stellung bewegbarer und/oder betätigbarer Einrichtungen sowie einer Anzeigevorrichtung in Verbindung steht, dass durch die Steuerung (2) aus in einem Speicher (5) abgelegten und die Konfiguration der Druckmaschine (1) repräsentierenden Daten in Verbindung mit den durch die Signalgeber (3, 4) erfassbaren Zustandssignalen grafisch aufbereitbare Daten erzeugbar und über eine Datenübertragung (6) an einen weiteren Rechner (7) übermittelbar sind, dass durch den Rechner (7) diese Daten zur Darstellung an einer Anzeigevorrichtung verarbeitbar (8) sind, und dass dem Rechner (7) mit der Anzeigevorrichtung (8) eine Eingabevorrichtung zugeordnet ist, vermittels der Teilausschnitte in der Darstellung auswählbar sind
**dadurch gekennzeichnet,**
**dass** auf der Anzeigevorrichtung (8) die Ansicht von Teilen bzw. der ganzen Druckmaschine (1) in dreidimensionaler Darstellung mit auswählbarem Blickwinkel erfolgt.

2. Einrichtung nach Anspruch 1,
**dadurch gekennzeichnet,**
**dass** beim Einschalten der Steuerung (2) aufgrund von im Speicher (5) abgelegten Informationen eine Bildung von die Konfiguration der Druckmaschine (1) wiedergebenden Daten erfolgt.

## Claims

1. Device for displaying the state of a printing press, in particular sheet-fed printing press, the printing press having a controller which comprises a computer, and the controller being connected to a plurality of signal transmitters for detecting the position of movable and/or actuable devices and to a display apparatus, it being possible for data which can be processed as graphics to be produced by the controller (2) from data which are stored in a memory (5) and represent the configuration of the printing press (1), in conjunction with the state signals which can be detected by the signal transmitters (3, 4), and it being possible for the said data to be transmitted to a further computer (7) via a data transfer (6), it being possible for the said data to be processed by the computer (7) for displaying on a display apparatus, and the computer (7) having the display apparatus (8) being assigned an input apparatus by means of which the extracts in the display can be selected, **characterized in that** parts or the entire printing press (1) are shown on the display apparatus (8) in a three-dimensional representation with a selectable viewing angle.

2. Device according to Claim 1, **characterized in that** data which represent the configuration of the printing press (1) are formed when the controller (2) is switched on, on the basis of information which is stored in the memory (5).

## Revendications

1. Dispositif d'affichage d'état d'une imprimante, notamment d'une imprimante offset à feuilles, l'imprimante présentant une commande comprenant un ordinateur et la commande étant en liaison avec plusieurs générateurs de signaux pour détecter la position de dispositifs déplaçables et/ou actionnables ainsi qu'avec un dispositif indicateur, dans lequel des données pouvant être préparées graphiquement à partir de données stockées dans une mémoire (5) et représentant la configuration de l'imprimante (1) en liaison avec les signaux d'état pouvant être détectés par les générateurs de signaux (3, 4) peuvent être produites par la commande (2) et peuvent être transmises par le biais d'une transmission de données (6) à un autre ordinateur (7), ces données pouvant être traitées (8) par l'ordinateur (7) pour leur représentation sur un dispositif indicateur, et un dispositif d'entrée étant associé à l'ordinateur (7) avec le dispositif indicateur (8), au moyen duquel des sections partielles dans la représentation peuvent être choisies,
**caractérisé en ce que**
sur le dispositif indicateur (8), la vue de pièces ou de l'ensemble de l'imprimante (1) est reproduite en représentation tridimensionnelle avec un angle de vue sélectionnable.

2. Dispositif selon la revendication 1,
**caractérisé en ce que**
lors de l'enclenchement de la commande (2) sur la base des informations stockées dans la mémoire (5), il se produit une formation de données reproduisant la configuration de l'imprimante (1).
